# EUROPÄISCHE PATENTSCHRIFT

(11) **EP 1 334 410 B1**
(45) Veröffentlichungstag und Bekanntmachung des Hinweises auf die Patenterteilung: **22.09.2004**
(21) Anmeldenummer: 01993983.4
(22) Anmeldetag: 09.11.2001
(51) Int. Cl.: G04B 37/00, G04B 47/00, G04G 1/00

(54) **GEHÄUSE FÜR EINEN NOTRUFSENDER**
HOUSING FOR AN EMERGENCY CALL TRANSMITTER
BOITIER POUR EMETTEUR D'APPEL DE DETRESSE

(30) Priorität: 11.11.2000 DE 10055995
(43) Veröffentlichungstag der Anmeldung: 13.08.2003
(73) Patentinhaber: Junghans Uhren GmbH, 78713 Schramberg (DE)
(72) Erfinder: MEGNER, Günter, 88690 Uhldingen (DE); HOHMANN, Arno, 78713 Schramberg (DE)
(74) Vertreter: Westphal, Klaus, Dipl.-Ing.
(86) Internationale Anmeldenummer: PCT/EP2001/012959
(87) Internationale Veröffentlichungsnummer: WO 2002/039602

(56) Entgegenhaltungen:
- WO-A-91/17542
- CH-A- 673 748
- DE-U- 29 920 616
- FR-A- 2 692 706

## Beschreibung

Die Erfindung betrifft ein Gehäuse für einen Notrufsender gemäß dem Oberbegriff des Anspruches 1.

Studien haben gezeigt, das etwa 90% der Verletzten eines Flugzeugabsturzes die nachfolgenden sechs Stunden überlebten. Nach zwei Tagen liegt deren Überlebenschance bei nur noch 10%. Ähnliche Zahlen gelten für die Seefahrt. Aufgrund dieser Erkenntnis werden schon seit Jahren in der Luftfahrt sogenannte ELTs (Emergency Locator Transmitter) eingesetzt die im Notfall Signale zur Peilung im 121,5 MHz bzw. 243 MHz-Band aussenden. Hierbei handelt es sich um vergleichsweise leistungsstarke und aufgrund der damit verbundenen großen Baugrößen fest in den Flugzeugen installierte Geräte.

Im Jahre 1979 beschlossen die USA, die UdSSR, Kanada und Frankreich ein satellitengestütztes Ortungssystem für Notrufsender zu entwickeln und zu betreiben, das sog. COSPAS-SARSAT-System (COSPAS = Russisch für "Space System for the Search of Vessels in Distress" - SARSAT = "Search and Rescue Satellite Aided Tracking").

COSPAS-SARSAT hat mittlerweile bewiesen, dass eine weltweite, flächendeckende Überwachung zur Ortung von Notrufsendern eine erheblich beschleunigte Rettung zur Folge hat. Dafür wurden niedrig fliegende Satelliten in polar-orbitaler Umlaufbahn in ca. 800-1000 km Höhe eingesetzt, die sogenannten LEOSAR-Satelliten (LEOSAR = "Low Earth Orbit Search and Rescue).

COSPAS-SARSAT hatte im Jahr 1996 sechs Satelliten im Einsatz. Dadurch war ein Überflug jedes Punktes der Erde nach ca. 45-50 Minuten gewährleistet. Die Bestimmung der Position erfolgt durch die Nutzung des "Doppler-Effektes". Dabei sind jedoch Ungenauigkeiten systembedingt.

Eine Alarmierung innerhalb weniger Minuten war in den meisten Fällen mit den o.a. LEOSAR-Satelliten nicht möglich, da ca. 45 Minuten Wartezeit für einen Überflug eines Satelliten am Äquator und in den europäischen Breiten eine Wartezeit von ca. 25-30 Minuten erforderlich war.

Um beide Nachteile zu beheben, wurde das COSPAS-SARSAT-System 1996/97 im nachfolgend angegeben Umfang erweitert:
1: Eine sofortige Alarmierung gewährleisten nunmehr drei geostationäre Satelliten, die sogenannten GEOSAR-Satelliten (GEOSAR = "Geostationary Search and Rescue") in ca. 36000 km Höhe über dem Äquator. Sie decken mehr als 80% der Erdoberfläche ab, ausgenommen sind lediglich die Polkappen.
2: Es wurde fernerhin die Übermittlung genauer Positionskoordinaten eingeführt (z.B. mittels GPS = "Global Positioning System"). Die Übertragung erfolgt neben dem individuellen Notsender-Code auf dem 406 MHz-Band.

In der Testphase 1996/97 bewies das GEOSAR-System eine Alarmierungszeit von wenigen Minuten in mehr als 95% der Fälle.

Notrufsender für das COSPAS-SARSAT-System sind einerseits als fest in den jeweiligen Flugzeugen oder Schiffen zu installierende Geräte oder als tragbare Handgeräte kommerziell erhältlich. Nachteilig bei derartigen Systemen ist, dass die bisher erhältlichen Geräte aufgrund ihrer Robustheit und ihrer Batterielebensdauer vergleichsweise große Dimensionen aufweisen und daher nur für die o.a.. Einsatzzwecke geeignet sind.

Aus der CH 673 748 G A3 ist ein Gehäuse für einen Hochfrequenzsender bekannt, welcher in ein Rückseitenteil eines Armbanduhrengehäuses eingesetzt ist. Das Rückseitenteil ist mittels eines Scharniers ausklappbar und mit Hilfe einer Schraube verschließbar ausgebildet.

Die FR 2 692 706 A1 beschreibt ein Gehäuse einer Sendeund/oder Empfangseinheit, welches ein Armband einer Armbanduhr umgreifbar geformte Ende aufweist, so dass es an der Rückseite des Armbanduhrengehäuses anliegend gehalten wird.

Die WO 91 17542 A offenbart einen Träger für optisch gespeicherte Daten, welcher in einer Art Uhrengehäuse einer Armbanduhr angeordnet ist. Das Uhrengehäuse weist einen in die Rückseite einsetzbaren, über eine Schraubgewindeanordnung lösbar verbindbaren Boden auf.

Die Aufgabe der Erfindung besteht nunmehr darin, einen Notrufsender vorstehend genannter Art bereitzustellen, so dass dieser universell einsetzbar ist und von jedermann ständig mit sich geführt werden kann, ohne dass es individuell angepasster Haltevorrichtungen oder dergleichen bedarf.

Diese Aufgabe wird durch einen Notrufsender mit den Merkmalen des kennzeichnenden Teils der Ansprüche 1, 2, 3 oder 4 erfindungsgemäß gelöst. Eine vorteilhafte Ausführung und Weiterbildungen der Erfindung ist in Unteranspruch 5 angegeben.

Der wesentliche Gedanke der Erfindung besteht darin, einen Notrufsender an sich bekannter Art in ein Gehäuse einzubringen, welcher in der Art eines Bodens einer herkömmlichen Armbanduhr ausgeführt ist. Es ist vorgesehen, dieses Gehäuse anstelle des üblicherweise vorhandenen in der Rückseite des Uhrengehäuses der Armbanduhr eingesetzten Bodens einzusetzen. Das Gehäuse ist also lediglich mit einer Befestigungsvorrichtung zu versehen, welches in der Art des bei kommerziell erhältlichen Armbanduhren vorhandenen Flanschsystems ausgebildet ist.

Auf diese Weise ist es möglich einer beliebigen Person einen Notrufsender zuzuordnen, ohne dass diese einen solchen in einem Kleidungsstück oder dergleichen mitzuführen braucht. Es ist auch weiterhin möglich, die Armbanduhr als solche ohne Notrufsender mit sich zu tragen. In diesem Fall wird das Sendergehäuse einfach von der Rückseite des Uhrgehäuses abgenommen und dann durch den Bodendeckel ersetzt. Dies ist insbesondere auch dann sinnvoll, wenn eine Notfallsituation nicht zu erwarten ist bzw. in den Zeiten während derer der Sender mit einer neuen Energiequelle (Batterie) wieder funktionsbereit gemacht wird.

Das läßt sich am einfachsten dadurch realisieren, dass ein Armbanduhrgehäuse mit herkömmlichem Schraubboden Einsatz findet, so dass das Sendergehäuse mittels einer entsprechenden Verschraubung in das Innengewinde in der Rückseite des Uhrgehäuses, den Boden ersetzend, eingeschraubt werden kann. Als Alternativen sind u.a. die in den folgenden Zeichnungsfiguren im Detail dargestellten und nachfolgend erläuterten Ausführungbeispiele denkbar.

Der Notrufsender strahlt zweckmäßigerweise ein kodiertes dessen Träger individualisierendes Notrufsignal ab, und das vorzugsweise auf einer Frequenz, die von einem kommerziellen Satellitennotrufsystem aufgenommen und ggf. von einer Relaisstation um Positionsdaten ergänzt an eine Notrufzentrale übermittelt werden kann. Um den Energieverbrauch auf zeitliche und örtliche Gegebenheiten zu beschränken, in denen ein Satellitenkontakt zu erwarten ist, also die nutzbare Betriebszeit des Notrufsenders wesentlich verlängern zu können, ist das Sendergehäuse gemäß einer Weiterbildung der Erfindung außer mit dem Betriebsschalter, der beispielsweise beim Herausziehen eines Antennendrahtes betätigt wird, mit einem manuell betätigbaren Unterbrecherschalter für den Sendebetrieb ausgestattet.

Alternativen und Weiterbildungen sowie weitere Merkmale und Vorteile der Erfindung ergeben sich aus nachstehender Beschreibung von in der Zeichnung unter Beschränkung auf das Wesentliche stark abstrahiert und nicht maßstabsgerecht skizzierten bevorzugten Realisierungsbeispiele zur erfindungsgemäßen Lösung.

Im einzelnen zeigen:
- Figur 1: ein erstes Ausführungsbeispiel eines erfindungsgemäßen Gehäuses für einen Notrufsender als Austauschteil eines Bodens einer herkömmlichen, kommerziell erhältlichen Armbanduhr.
-Anordnung im Querschnitt in Sprengdarstellung-
- Figur 2: ein erfindungsgemäßes Gehäuse in der Art des ersten Ausführungsbeispiels im Querschnitt
-Flanschsystem in der Art eines Schraubbodens-
- Figur 3: ein zweites Ausführungsbeispiel eines erfindungsgemäßen Gehäuses im Querschnitt
-Flanschsystem in der Art einer Pressitzanordnung-
- Figur 4: ein drittes Ausführungsbeispiel eines erfindungsgemäßen Gehäuses im Querschnitt
-Flanschsystem in der Art eines aufschraubbaren Bodens-
- Figur 5: ein viertes Ausführungsbeispiel eines erfindungsgemäßen Gehäuses im Querschnitt
-Flanschsystem in der Art eines Bajonettverschlusses

Die Figur 1 der Zeichnung zeigt in seitlicher Ansicht ein Uhrengehäuses 12 einer Armbanduhr 13 mit rückseitig abgenommenem Schraubboden 17, der erfindungsgemäß gegen ein Sendergehäuse 19 austauschbar ist.

Das in der Zeichnung in Seitenansicht gegen ihre Krone 11 skizzierte Uhrengehäuse 12 einer Armbanduhr 13 ist mit wenigstens einer Zeitanzeige, etwa nach Art einer klassischen Fliegeruhr mit Chronographenanzeigen, unter ihrem Uhrglas 14 ausgestattet. Sie weist dem Uhrglas 14 gegenüber eine konzentrische Öffnung 15 mit Innengewinde 16 auf, in das in als solcher bekannter Weise ein im wesentlichen flach-zylindrischer Boden 17 mit einem axial vorstehenden Außengewinde 18.1 einschraubbar ist.

Statt mit diesem Boden 17 kann die Armbanduhr 13 aber auch mit einem topfförmigen Gehäuse 19 ausgestattet werden, das über ein gleiches axial vorstehendes, kurzes ringförmiges Außengewinde 18.2 verfügt. Dessen freiem Stirnrand 20 axial gegenüberliegend ist das Gehäuse 19 ähnlich dem Boden 17 mit einem über den Radius des Außengewindes 18 vorstehenden, umlaufenden Flansch 21 ausgestattet, der bei Montage an der Rückseite 22 des Uhrgehäuses 12 einen tragesympathisch fluchtenden Übergang von dem relativ hohen Gehäuse 19 zu den bogenförmig seitlich an das Uhrengehäuse 12 anschließenden Hörnchen 23 für das Anlenken der beiden Hälften eines hier nicht dargestellten Armbandes ergibt.

Im Inneren des topfförmigen Gehäuses 19 sind eine Energiequelle 24 für die vom Betrieb der Uhrenschaltung im Uhrengehäuse 12 unabhängige Versorgung eines Notrufsenders 25 und eine Abspuleinrichtung 26 für einen zunächst aufgewickelten Antennendraht 27 angeordnet. Letzterer läßt sich mittels eines Zugknopfes 28 manuell aus dem Gehäuse 19 herausziehen. Dafür steht der Zugknopf 28 leicht hintergreifbar etwas aus einer Ausnehmung 29 hervor, die vorzugsweise quer zur Orientierung der Hörnchen 23-23 unter der Krone 11 am Gehäuse 19 des Notrufsenders 25 positioniert ist.

Mit dem manuellen Herausziehen des Antennendrahtes 27 wird über eine einfache Fliehkraft oder Hebelkinematik ein Betriebsschalter 30 geschlossen, um den Sender 25 einzuschalten, um also über den Antennendraht 27 ein Notsignal abzustrahlen. Dieses enthält eine Kennung, die diesen Sender 25 und somit den Träger der damit ausgestatteten Armbanduhr 13 individualisiert. Vorzugsweise liegt die Trägerfrequenz des Notrufsenders 25 im 406 MHz-Band, um von dem kommerziellen Satelliten-Notrufsystem COSPAS-SARSAT als Relaisstation aufgenommen und mit einer Ortsangabe verknüpft an eine Rettungszentrale weitergemeldet werden zu können.

Zusätzlich kann das Gehäuse 19 mit einem manuell betätigbaren Unterbrechungsschalter 31 ausgestattet sein, um den Notrufsender 25 vorübergehend manuell abschalten zu können, etwa wenn aufgrund der topographischen oder zeitlichen Gegebenheiten momentan nicht mit einem Satellitenkontakt zu rechnen ist, oder um den eigenen Standort in einer Bedrohungssituation nicht preiszugeben. Es kann sich bei diesem Unterbrechungsschalter 31 einfach um einen mit dem Betriebs-Hauptschalter 30 elektrisch in Serie liegenden Druckschalter handeln, der wie skizziert gegenüber dem Antennen-Zugknopf versetzt und vorzugsweise unter einem Hörnchen 23 gegen unbeabsichtigte Betätigung geschützt unter der Außenwand des Gehäuses 19 versenkt mit einem spitzen Gegenstand betätigbar ist.

Wenn das Gehäuse 19 mit einer neuen Energiequelle zu bestücken ist oder wenn keine Notrufsituation zu erwarten ist, kann die Armbanduhr 13 in herkömmlicher Weise mit einem Boden 17 ausgestattet getragen werden.

Die Figur 2 zeigt ein erfindungsgemäßes Gehäuse 19.1, welches in der vorgehend beschrieben Art und Weise mit einer Schraubgewindeanordnung ausgebildet ist. Die hier vorgestellte Zeichnungsfigur zeigt den Zustand, indem das Gehäuse 19.1 anstelle des bei einer kommerziell erhältlichen Armbanduhr vorhandenen Bodens eingesetzt ist. In dem vorliegend beschriebenen Ausführungsbeispiel ist bei der Armbanduhr ein sogenannter Schraubboden vorhanden. Dieser Schraubboden weist an dessen Außenumfang ein Außengewinde passend zu einem in den Uhrengehäuse 12.1 vorhandenen Innengewinde 16.1 auf. Um das Gehäuse 19.1 für den Notrufsender anstelle der in der kommerziell erhältlichen Armbanduhr vorhandenen Schraubbodens einsetzen zu können, ist erfindungsgemäß vorgesehen, dass das Gehäuse 19.1 ein identisch mit dem Schraubgewinde des Bodens ausgebildetes Außengewinde 18.3 aufweist. Üblicherweise erfolgt zusätzlich eine Abdichtung gegenüber Schmutz, Feuchtigkeit und dergleichen mittels eines Dichtringes 10.1 an den Anlageflächen von Uhrengehäuse 12.1 und Gehäuse 19.1.

Die Figur 3 zeigt ein zweites Ausführungsbeispiel eines erfindungsgemäßen Gehäuses 19.2. Hier ist angenommen, dass Bestandteil der kommerziellen Armbanduhr ein sogenannter Preßboden ist, welcher lediglich aufgrund paßgenauer Anlageflächen an dem Uhrengehäuse gehalten wird. In der Zeichnungsfigur ist die Preßsitzanordnung bei entsprechend an dem Pressrand 33 des Uhrengehäuses 12.2 angepaßtem Preßrand 34 des Gehäuses 19.2 des Notrufsenders dargestellt mit Hilfe derer das Gehäuse 19.2 an dem Uhrengehäuse 12.2 fixiert ist. Im vorliegenden Ausführungsbeispiel weist der vorzugsweise zylinderförmige Preßrand 34 des Gehäuses 19.2 an dessen Stirnseite eine hier umlaufend ausgebildete radial nach außen weisende Rastnase 32 auf, welche in die entsprechende hier ebenfalls umlaufend ausgebildete Ausnehmung 40 eingreift. Wiederum ist zur Verhinderung des Eindringens von Schmutz oder Feuchtigkeit ein Dichtring 10.2 vorgesehen, welcher zwischen den entsprechenden Anlageflächen des Uhrengehäuses 12.2 und des Gehäuses 19.2 für den Notrufsender angeordnet ist.

Die Figur 4 zeigt ein drittes Ausführungsbeispiel eines erfindungsgemäßen Gehäuses 19.3, bei dem die Fixierung an dem Uhrengehäuse 12.3 mittels einer Verschraubung bewerkstelligt ist. Hier sind bei der handelsüblichen Armbanduhr an der rückseitigen vorzugsweise kreisringförmigen Stirnseite des Uhrengehäuses 12.3 Gewindebohrungen 35 vorgesehen, in welche entsprechende Schrauben zur Fixierung des Bodens eindrehbar sind. Entsprechend wird im vorliegendem Fall die Fixierung des Gehäuses 19.3 mit Hilfe korrespondierender Schrauben 36 vorgenommen. Auch hier ist entsprechend der obigen Beschreibung ein Dichtring 10.3 vorgesehen.

Als viertes Ausführungsbeispiel zeigt die Figur 5 ein erfindungsgemäßes Gehäuse 19.4 mit stirnseitigem Bajonettverschluß 39 an sich bekannter Art. Hier greifen entsprechende Rastnasen 37 an dem Gehäuse 19.4 in Ausnehmungen an der Rückseite des Uhrengehäuses 12.4 bzw. Rastnasen 38 an dem Uhrengehäuse 12.4 in entsprechende Ausnehmungen an dem Gehäuse 19.4 ein. Auch hier ist ein vorangehend im Detail beschriebener Dichtring 10.4 vorgesehen.

### Bezugszeichenliste

- 10.1, 10.2, 10.3, 10.4: Dichtring
- 11: Krone
- 12, 12.1, 12.2, 12.3, 12.4: Uhrengehäuse
- 13: Armbanduhr
- 14: Uhrglas
- 15: Öffnung
- 16, 16.1: Innengewinde
- 17: Boden
- 18.1, 18.2, 18.3: Außengewinde
- 19, 19.1, 19.2, 19.3, 19.4: Gehäuse
- 20: Stirnrand
- 21: Flansch
- 22: Rückseite
- 23: Hörnchen
- 24: Energiequelle
- 25: Notrufsender
- 26: Abspuleinrichtung
- 27: Antennendraht
- 28: Zugknopf
- 29: Ausnehmung
- 30: Betriebschalter
- 31: Unterbrechungsschalter
- 32: Rastnase
- 33: Pressrand
- 34: Pressrand
- 35: Innengewinde
- 36: Schraube
- 37: Rastnase
- 38: Rastnase
- 39: Bajonettverschluß
- 40: Ausnehmung

## Patentansprüche

1. Notrufsender (25) mit einem Gehäuse (19, 19.1, 19.2, 19.3, 19.4), welches in der Art eines in die Rückseite (22) eines Uhrengehäuses (12, 12.1, 12.2, 12.3, 12.4) einer Armbanduhr (13) einsetzbaren und mit Hilfe eines Flanschsystems (16, 16.1, 18.1, 18.2, 18.3, 32, 33, 34, 35, 36, 37, 38) fixierbaren Bodens (17) ausgebildet ist,
**dadurch gekennzeichnet, dass das** Flanschsystem ein in die Rückseite (22) des Uhrengehäuses (12, 12.1) eingeformtes Innengewinde (16, 16.1) und ein in das Gehäuse (19, 19,1) eingeformtes Außengewinde (18.2, 18.3) umfassende Schraubgewindeanordnung ist.

2. Notrufsender (25) nach dem Oberbegriff des Anspruches 1
**dadurch gekennzeichnet, dass das** Flanschsystem eine mehrere in die Rückseite (22) des Uhrengehäuses (12.3) eingeformte und Befestigungsschrauben (36) für das Gehäuse (19.3) einsetzbare Innengewinde (35) umfassende Schraubgewindeanordnung ist.

3. Notrufsender (25) nach dem Oberbegriff des Anspruchs 1,
**dadurch gekennzeichnet, dass** das Flanschsystem eine Presssitzanordnung (33, 34) ist.

4. Notrufsender (25) nach dem Oberbegriff des Anspruchs 1,
**dadurch gekennzeichnet, dass das** Flanschsystem eine Bajonettverschlussanordnung (37, 38, 39) ist.

5. Notrufsender (25) nach einem der vorangegangenen Ansprüche, **dadurch gekennzeichnet, dass** eine Vorrichtung (26) zum Herausziehen eines Antennendrahts (27) des Notrufsenders (25) vorgesehen ist.

6. Armbanduhr (13) mit einem Notrufsenders (25) nach einem der vorangegangenen Ansprüche.

## Claims

1. An emergency call transmitter (25) having a housing (19, 19.1, 19.2, 19.3, 19.4), which is constructed in the manner of a base (17) that can be inserted into the rear side (22) of a watch case (12, 12.1, 12.2, 12.3, 12.4) of a wristwatch (13) and can be fixed with the aid of a flange system (16, 16.1, 18.1, 18.2, 18.3, 32, 33, 34, 35, 36, 37, 38),
**characterised in that** the flange system is an internal screw thread (16, 16.1) formed in the rear side (22) of the watch case (12, 12.1) and a screw thread configuration comprising an external screw thread (18.2, 18.3) formed in the housing (19, 19.1).

2. An emergency call transmitter (25) according to the precharacterising clause of Claim 1,
**characterised in that** the flange system is a screw thread configuration comprising several internal screw threads (35) that are formed in the rear side (22) of the watch case (12.3) and into which fastening screws (36) for the housing (19.3) can be inserted.

3. An emergency call transmitter (25) according to the precharacterising clause of Claim 1,
**characterised in that** the flange system is a press fit configuration (33, 34).

4. An emergency call transmitter (25) according to the precharacterising clause of Claim 1,
**characterised in that** the flange system is a bayonet catch configuration (37, 38, 39).

5. An emergency call transmitter (25) according to one of the preceding Claims,
**characterised in that** a device (26) for withdrawing an antenna wire (27) of the emergency call transmitter (25) is provided.

6. A wristwatch (13) having an emergency call transmitter (25) according to one of the preceding Claims.

## Revendications

1. Emetteur d'appel de détresse (25) comportant un boîtier (19, 19.1, 19.2, 19.3, 19.4), qui se place à la manière d'un boîtier de montre (12, 12.1, 12.2, 12.3, 12.4), au dos (22) d'une montre bracelet (13) et d'un fond (17) qui se fixe à l'aide d'un système de bride (16, 16.1, 18.1, 18.2, 18.3, 32, 33, 34, 35, 36, 37, 38),,
**caractérisé en ce que**
le système de bride comporte un filetage intérieur (16, 16.1) réalisé dans le dos (22) du boîtier de montre (12, 12.1) et un dispositif de vissage comprenant un filetage extérieur (18.2, 18.3) réalisé dans le boîtier (19, 19.1).

2. Emetteur d'appel de détresse (25) selon le préambule de la revendication 1,
**caractérisé en ce que**
le système de bride est un dispositif de filetage comprenant plusieurs filetages intérieurs (35) réalisés dans le dos (22) du boîtier de montre (12.3) et recevant des vis de fixation (36) pour le boîtier (19.3).

3. Emetteur d'appel de détresse (25) selon le préambule de la revendication 1,
**caractérisé en ce que**
le système de bride est un dispositif à siège pressé (33, 34).

4. Emetteur d'appel de détresse (25) selon le préambule de la revendication 1,
**caractérisé en ce que**
le système de bride est un dispositif de liaison à baïonnette (37, 38, 39).

5. Emetteur d'appel de détresse (25) selon l'une des revendications précédentes,
**caractérisé par**
un dispositif (26) pour extraire une antenne filaire (27) de l'émetteur d'appel de détresse (25).

6. Bracelet montre (13) comportant un émetteur d'appel de détresse (25) selon l'une des revendications précédentes.
